# EUROPÄISCHE PATENTSCHRIFT

(11) **EP 3 077 742 B1**
(45) Veröffentlichungstag und Bekanntmachung des Hinweises auf die Patenterteilung: **26.02.2020**
(21) Anmeldenummer: 14802682.6
(22) Anmeldetag: 26.11.2014
(51) Int. Cl.: F25D 17/04, F25D 25/02

(54) **HAUSHALTSKÄLTEGERÄT MIT EINER ANZEIGEEINHEIT ZUR SYMBOLISCHEN ANZEIGE EINES FEUCHTEGEHALTS IN EINEM FRISCHHALTEBEHÄLTER UND EINEM DAMIT GEKOPPELTEN BEDIENELEMENT**
DOMESTIC REFRIGERATOR WITH A DISPLAY UNIT FOR SYMBOLICALLY DISPLAYING A MOISTURE CONTENT IN A FRESHNESS-PRESERVING CONTAINER AND WITH AN OPERATING ELEMENT COUPLED TO SAID DISPLAY UNIT
APPAREIL MÉNAGER FRIGORIFIQUE MUNI D'UNE UNITÉ D'AFFICHAGE SERVANT À L'AFFICHAGE SOUS FORME DE SYMBOLES DE LA TENEUR EN HUMIDITÉ D'UN CONTENANT DE CONSERVATION AU FROID ET À LAQUELLE EST RACCORDÉ UN ÉLÉMENT DE COMMANDE

(30) Priorität: 06.12.2013 DE 102013225095
(43) Veröffentlichungstag der Anmeldung: 12.10.2016
(73) Patentinhaber: BSH Hausgeräte GmbH, 81739 München (DE)
(72) Erfinder: ERDEM, Alper, 34570 Silivri-Istanbul (TR); FINK, Jürgen, 89547 Gerstetten (DE); LUX, Denis, 89520 Heidenheim (DE); WEHLAUCH, Marcus, 89520 Heidenheim (DE)
(86) Internationale Anmeldenummer: PCT/EP2014/075644
(87) Internationale Veröffentlichungsnummer: WO 2015/082273

(56) Entgegenhaltungen:
- EP-A1- 2 662 648
- WO-A1-2006/107217
- DE-A1-102009 029 142
- JP-U- S5 610 285
- Andrew O'Gorman: "Miele Perfect Fresh Pro", , 23 July 2013 (2013-07-23), pages 1-7, XP054977229, Retrieved from the Internet: URL:https://www.youtube.com/watch?v=fdjFKB byQZw [retrieved on 2017-03-22]

## Beschreibung

Die Erfindung betrifft ein Haushaltskältegerät mit einem Innenraum, der zur Aufnahme von Lebensmitteln ausgebildet ist. Der Innenraum ist durch Wände eines Innenbehälters begrenzt. Das Haushaltskältegerät umfasst darüber hinaus einen Frischhaltebehälter, der im Innenraum angeordnet ist. Der Frischhaltebehälter ist durch einen Deckel verschließbar. Darüber hinaus ist eine Lagerungsvorrichtung ausgebildet, mit welcher der Deckel zum Öffnen und Schließen des Frischhaltebehälters im Innenraum anhebbar und absenkbar gelagert ist. Der Deckel ist mit einem Bedienelement betätigbar.

Derartige Ausgestaltungen sind aus dem Stand der Technik bekannt. So zeigt die WO 2011/026749 A2 ein entsprechendes Kältegerät mit einem Gemüsefach. Eine Schale zum Aufnehmen des Gemüses kann in den Innenraum eingebracht und herausgenommen werden. Diese Schale ist von oben her durch einen Deckel abdeckbar. An schräg ausgebildeten Oberkanten der Schale liegt der Deckel im geschlossenen Zustand auf. Oberhalb des Deckels ist eine weitere Platte angeordnet, an der eine Frontleiste ausgebildet ist, an welcher ein Bedienelement bewegbar positioniert ist. Das Bedienelement kann parallel zur Frontleiste verschoben werden und ist dazu mit einer schräg verlaufenden Führungsbahn in Form eines Schlitzes, der in dem Deckel ausgebildet ist, gekoppelt. Abhängig von dieser Verschiebung dieses Schiebers erfolgt dann ein Anheben des Deckels, der über eine entsprechende mechanische Kopplung mit der darüber angeordneten Platte gekoppelt ist.

Darüber hinaus ist aus der DE 40 40 341 C2 eine Frischhaltebox mit einem verschließbaren Deckel bekannt. Auch diese Box ist in einen Innenraum eines Haushaltskältegeräts einsetzbar.

Bei beiden aus dem Stand der Technik bekannten Ausführungen ist es vorgesehen, das darin eingebrachte Kühlgut, beispielsweise in Form von Gemüse, Salate, Fleisch, Obst und dergleichen vor unerwünscht schnellem Austrocknen zu bewahren. Die in dem Zusammenhang auftretenden Probleme sind bereits in der DE 40 40 341 C2 hinlänglich erläutert.

EP 2 662 648 A1 A offenbart einen Kühlschrank umfassend einen durch eine frontseitige Tür verschließbaren Kühlraum und zumindest ein darin angeordnetes, bezogen auf die betriebsgemäße Aufstellposition des Schranks oben offenes Behältnis, einen Deckel zum wahlweisen Verschließen des Behältnisses, wobei der Deckel mittels Führungsmitteln in eine Verschlussposition und eine Offenposition zur Bereitstellung eines Spaltes zwischen Deckel und Öffnungsrand des Behälters verfahrbar oberhalb des Behältnisses geführt ist. Um die Regulierung der Luftfeuchtigkeit innerhalb des Behältnisses weiter zu optimieren, ist im Deckel eine verschließbare Öffnung angeordnet.

WO 2006/107217 A1 offenbart einen Kühlschrank mit einem Kühlraum, der einen Fachboden und eine Gemüsebox aufweist. Die Gemüsebox ist unterhalb des Fachbodens angeordnet. Die Gemüsebox weist einen Boden, umschlossene Seiten und eine im Wesentlichen offene Oberseite auf. Ein Boxdeckel ist zwischen dem Fachboden und der Gemüsebox angeordnet, hängt von dem Fachboden herab, und deckt und dichtet die offene Oberseite ab. Mittel zum selektiven Halten des Deckels halten einen Teil des Deckelumfangs in einer angehobenen Stellung ohne Kontakt mit dem Deckel.

JP S56 10285 U offenbart ein Kältegerät mit einem Behälter und einem Deckel mit verschließbaren Öffnungen. Der Deckel bedeckt den Behälter.

DE 10 2009 029 142 A1 offenbart ein Kältegerät mit einem Korpus und einer Tür, die einen wärmeisolierten Lagerraum umgeben, einer aus dem Lagerraum herausziehbaren Schale und einer die Schale in einer in den Lagerraum eingeschobenen Stellung überdeckenden Platte, wobei eine Griffleiste an einer Vorderwand der Schale wenigstens bis vor eine Vorderkante der Platte hochgezogen ist.

Aus der DE 10 2009 029142 A1 ist ein Kältegerät mit einer herausziehbaren Schale bekannt. Des Weiteren ist aus Andrew O'Gorman: "Miele Perfect Fresh Pro", 23. Juli 2013 (2013-07-23), Seiten 1-7, XP054977229, gefunden im Internet: URL:https://www.voutube.com/watch?v=fdiFKBbyQZw [gefunden am 2017-03-22] eine Offenbarung wie aus der EP 2 662 648 A1 bekannt.

Es ist Aufgabe der vorliegenden Erfindung, ein Haushaltskältegerät zu schaffen, bei welchem eine Information über den klimatischen Zustand in dem Frischhaltebehälter einem Nutzer dargebracht wird.

Diese Aufgabe wird durch ein Haushaltskältegerät, welches die Merkmale des Anspruchs 1 aufweist, gelöst.

Ein erfindungsgemäßes Haushaltskältegerät umfasst einen Innenraum zur Aufnahme von Lebensmitteln, der durch Wände eines Innenbehälters begrenzt ist. Darüber hinaus umfasst das Haushaltskältegerät zumindest einen im Innenraum angeordneten Frischhaltebehälter für Lebensmittel, der durch einen Deckel verschließbar ist. Der Frischhaltebehälter umfasst neben dem Deckel auch eine Schale beziehungsweise eine Schublade, in der die Lebensmittel einbringbar sind, und welche dann durch den Deckel von oben verschließbar ist. Darüber hinaus umfasst das Haushaltskältegerät eine Lagerungsvorrichtung, mit welcher der Deckel zum Öffnen und Schließen des Frischhaltebehälters im Innenraum anhebbar und absenkbar gelagert ist. Des Weiteren umfasst das Haushaltskältegerät ein Bedienelement, mit welchem der Deckel betätigbar ist. Ein wesentlicher Gedanke der Erfindung ist darin zu sehen, dass das Haushaltskältegerät eine Anzeigeeinheit zur symbolischen Anzeige eines Feuchtegehalts in dem Frischhaltebehälter aufweist. Die Anzeigeeinheit umfasst ein Anzeigeelement, mit dem das Bedienelement mechanisch gekoppelt ist. Das Anzeigeelement ist abhängig von der Bewegung des Bedienelements zur Feuchtegehaltanzeige positionell bewegbar. Mit der Anzeigeeinheit wird also eine Vorrichtung geschaffen, die nicht dahingehend zu verstehen ist, dass sie detaillierte Werte von momentan im Frischhaltebehälter vorliegenden Feuchtegehaltinformationen wiedergibt, sondern es soll hier nur eine Information einem Nutzer dargestellt werden, anhand der er die Untergliederung in einen hohen Feuchtegehalt, einen niedrigen Feuchtegehalt und zumindest einen dazwischen liegenden, mittleren Feuchtegehalt erkennt. Diese symbolischen und undetaillierten Feuchtegehaltinformationen reichen dem Nutzer aus, um in dem Zusammenhang auch Entscheidungen treffen zu können, einen Deckel zu schließen oder zu öffnen.

Durch die mechanisch wirkende Anzeigeeinheit mit dem Anzeigeelement, welches bewegbar ist, kann diese rudimentäre Informationspräsentation über den Feuchtegehalt auch sehr einfach mitgeteilt werden. Es ist in dem Zusammenhang keine komplexe Elektronik erforderlich, die bei den Umgebungsbedingungen in dem Innenraum, insbesondere im Frischhaltebehälter, sehr funktionsausfallträchtig ist.

Dadurch ist ein derartiges mechanisches Wirkprinzip, wie es durch das Anzeigeelement und die Kopplung mit dem Bedienelement gegeben ist, hoch funktionell und dauerhaft uneingeschränkt tauglich.

Durch die mechanische Kopplung zwischen den Bedienelementen und dem Anzeigeelement wird auch eine Bewegungsinitiierung des Anzeigeelements durch das Bedienelement erreicht, so dass auch hier eine unverzügliche Informationsmitteilung an den Nutzer über den Feuchtegehalt erfolgt, wenn das Bedienelement betätigt wird.

Insbesondere ist die Veränderung der Informationsanzeige über den Feuchtegehalt an die verschiedenen möglichen Stellungen des Deckels gekoppelt. Dies bedeutet, dass bei einer Geschlossenstellung des Deckels ein hoher Feuchtegehalt in dem Frischhaltebehälter vorliegt und dies dann auch durch eine entsprechende zugeordnete Position des Anzeigeelements mit dann charakteristischer symbolischer Darstellung angezeigt ist. Entsprechendes gilt auch für die vollständig geöffnete Stellung des Deckels als auch vorzugsweise für zumindest eine dazwischen liegende Zwischenstellung.

Vorzugsweise ist vorgesehen, dass die Anzeigeeinheit eine Mehrzahl von separaten Objekten bzw. Objektelementen aufweist und jedes Objekt einen anderen Feuchtegehalt symbolisiert. Es ist vorgesehen, dass das zur momentanen Verdeutlichung des Feuchtegehalts aktive Objekt durch das Anzeigeelement farblich individuell gekennzeichnet ist. Farbliche Unterscheidung und Informationsübermittlung über die verschiedenen Feuchtegehalte ist von einem Nutzer leicht erkennbar und auch intuitiv wahrnehmbar. Durch die Farbgebung, die sich in unterschiedlichen Farben einerseits oder im Hinblick auf die Form und/oder Größe einer Farbdarstellung einer Farbe andererseits ausbilden kann, ist es für einen Nutzer einfach zu erkennen, welche Feuchtegehaltinformation übermittelt werden soll. Auch ist durch eine derartige farbliche Informationsmitteilung eine gewisse signalisierende Wirkung an den Nutzer gegeben, und die Aufmerksamkeit auf die Feuchtegehaltinformation wird auch dann erhöht, wenn primär ein anderer Bereich des Innenraums vom Nutzer eigentlich eingesehen wird und die Feuchtegehaltinformation nicht im Vordergrund stehen sollte.

Vorzugsweise ist vorgesehen, dass eine Änderung der farblichen Kennzeichnung an die Betätigung des Bedienelements und der damit einhergehenden Verstellung des Deckels gekoppelt ist. Insbesondere ist es vorteilhaft, wenn die Änderung der farblichen Kennzeichnung gleichzeitig mit der Verstellung des Deckels einhergehend ist. Die Unverzüglichkeit der Feuchtegehaltinformation ist dadurch nochmals verbessert.

Vorzugsweise ist vorgesehen, dass das Anzeigeelement zur farblichen Unterlegung mit einen Feuchtegehalt symbolisierenden Objekten ausgebildet ist. Die Objekte können beispielsweise Lebensmittel wie Obst, Gemüse oder Fleisch, beispielsweise Fisch, darstellen. Sie können jedoch auch Wortinformationen über das jeweilige Lebensmittel sein. Durch die Kombination derartiger spezifischer Embleme mit einer dann farblichen Hinterlegung oder Unterlegung wird die Nachvollziehbarkeit für einen Nutzer nochmals verbessert. So kann ihm in dem Zusammenhang eingängiger vermittelt werden, dass beispielsweise der Feuchtegehalt für ein spezifisches Lebensmittel mit der momentanen Einstellung, insbesondere der Deckelstellung, zu hoch oder auf Dauer zu niedrig ist. Die Hinterlegung des Objekts ist darüber hinaus vorteilhaft, da dann das Objekt als solches nicht verdeckt ist und somit auch bei wechselnder farblicher Hinterlegung immer noch zu erkennen ist. Darüber hinaus ist durch diese Ausgestaltung auch ein Schutz des Anzeigeelements, welches dann die farblichen Bereiche beziehungsweise Markierungen aufweist, gegeben, so dass ein Verkratzen oder anderweitiges Verschleißen der farbigen Bereiche des Anzeigeelements verhindert ist.

Vorzugsweise ist vorgesehen, dass das Anzeigeelement ein verschiebbarer plattenartiger Streifen ist. Dieser ist im Hinblick auf seine mechanische Bewegbarkeit über die Kopplung mit dem Bedienelement besonders einfach und leichtgängig und insbesondere auch geradlinig zu bewegen, so dass diesbezüglich entsprechende Vorteile erreicht sind. Darüber hinaus ist ein derartiger plattenartiger Streifen auch sehr dünn und flachbauend aufgebaut, so dass wenig Bauraum benötigt wird.

Vorzugsweise ist vorgesehen, dass das Anzeigeelement eine Koppelaufnahme aufweist, in welche ein Koppelelement des Bedienelements eingreift. Die mechanische Verbindung und insbesondere dann auch unmittelbare Bewegungsinitiierung des Anzeigeelements bei Betätigen des Bedienelements ist dadurch gegeben. Ein unerwünschtes Separieren und damit ein Verlust der Kopplung sind durch eine derartige Ausgestaltung quasi verhindert, da die Koppelkette kurz ist.

Vorzugsweise ist vorgesehen, dass das Koppelelement ein Stift ist, der in eine als Führungskulisse ausgebildete Koppelaufnahme eingreift. Durch den Koppelstift wird ein Element geschaffen, welches einerseits robust ist und auch entsprechende Kräfte aufnehmen und übertragen kann, andererseits kein sperriges Element ist, welches schwergängig nur geführt werden kann und sich darüber hinaus gegebenenfalls leicht verspreizen oder verklemmen könnte. Die gesamte Koppelmechanik ist durch eine derartige Ausgestaltung ebenfalls in der Komplexität und dem mechanischen Zusammenspiel der Elemente sehr reduziert gestaltet.

Vorzugsweise ist vorgesehen, dass das Haushaltskältegerät eine Trennwand bzw. Trennplatte aufweist, die direkt oberhalb des Deckels in dem Innenraum angeordnet ist und sich als horizontale Platte bildet und erstreckt, und an welchem das Bedienelement angeordnet ist. Dies ist eine vorteilhafte Ausführung, da die Trennwand üblicherweise ortsfest in dem Innenraum angeordnet ist, bei einer vorteilhaften Ausgestaltung jedoch zerstörungsfrei lösbar daraus entnehmbar ist. Da die Trennwand im eingebauten Zustand für sich genommen nicht bewegt werden muss, um entsprechende Bewegungsabläufe anderer Komponenten bewirken zu können, stellt sie auch einen bevorzugten Träger für das Bedienelement dar. Auch die Wechselwirkung und mechanische Kopplung mit anderen Bauteilen ist dadurch für das Bedienelement begünstigt, da keine anderweitigen Relativbewegungen der Trennwand bei einer Bewegung des Bedienelements berücksichtigt werden müssen, so dass die Bewegungsführung des Bedienelements und auch dann die Initiierung einer Bewegung von anderen Bauteilen ebenfalls komplexitätsreduziert ist.

Vorzugsweise ist vorgesehen, dass die Trennwand an einer dem Deckel abgewandten Oberseite die Anzeigeeinheit zur Anzeige des Feuchtegehalts in dem Frischhaltebehälter aufweist. Dies ist eine sehr exponierte Stellung für die Anzeigeeinheit, die für einen Nutzer üblicherweise problemlos einsehbar ist, auch wenn der Innenraum umfänglich mit Lebensmitteln bestückt ist. Darüber hinaus stellt die Trennwand auch ein entsprechend massives Bauteil dar, welches somit auch als multiintegraler Träger für entsprechende Komponenten dient. Gerade dann lässt sich auch die mechanische Kopplung zwischen dem Bedienelement und dem Anzeigeelement sehr einfach und bauteilreduziert und dennoch hochfunktionell realisieren.

Vorzugsweise ist vorgesehen, dass die Oberseite der Trennwand uneben ausgebildet ist und die Anzeigeeinheit in einem schräg nach oben und hinten orientierten Oberflächenbereich der Oberseite angeordnet ist. Durch diese weitere Spezifikation der örtlichen Lage wird eine Verbesserung der Einsehbarkeit und Wahrnehmbarkeit der vermittelten Information erreicht. Durch diese schräge Ausgestaltung des Oberflächenbereichs und die darin Anordnung der Anzeigeeinheit insbesondere mit dem Anzeigeelement kann quasi nichts daraufgestellt werden, welches die Anzeigeeinheit verdecken würde. Darüber hinaus ist durch diese Schrägstellung auch eine besonders vorteilhafte Orientierung für den üblicherweise auftretenden Blickwinkel eines Nutzers gegeben, wenn er insbesondere in Richtung des Frischhaltebehälters bei geöffneter Tür des Haushaltskältegeräts blickt. Auch bei dunkleren Sichtverhältnissen oder sehr hellem Ausleuchten des Innenraums ist dann keinerlei Beeinträchtigung der Wahrnehmbarkeit der Feuchtegehaltinformation gegeben, da unerwünschte Lichtreflexionen oder dergleichen zumindest so reduziert sind, dass sie die Wahrnehmbarkeit der Feuchtegehaltinformation an der Anzeigeeinheit nicht behindern.

Vorzugsweise ist vorgesehen, dass der Oberflächenbereich gegenüber einem Frontrand der Trennwand nach hinten zurückversetzt angeordnet ist und sich parallel zum Frontrand erstreckt. Durch diese quasi in den Innenraum verlagerte Position des Oberflächenbereichs wird ein unerwünschtes Anstoßen beim Beladen und Herausnehmen von Lebensmitteln oder anderen Komponenten aus dem Innenraum vermieden. Dadurch wird die Funktionalität auch langzeitig aufrecht erhalten.

Darüber hinaus wird durch eine derartige Ausgestaltung auch in einem Flächenbereich zwischen diesem Oberflächenbereich und dem Frontrand die Möglichkeit einer Anordnung, insbesondere Integration von weiteren Funktionskomponenten ermöglicht. Insbesondere ist in dem Zusammenhang vorgesehen, dass das Bedienelement in einem derartigen ebenen horizontalen Flächenbereich der Oberseite zwischen dem Oberflächenbereich und dem Frontrand angeordnet ist. Dadurch ist es einerseits so positioniert, dass es von einem Nutzer bei geöffneter Tür jederzeit leicht zugänglich bedienbar ist, andererseits auch in unmittelbarer Nähe zur Anzeigeeinheit ist. Dadurch werden auch Vorteile bezüglich des Bedienkomforts einerseits und der unverzüglichen Wahrnehmbarkeit der Feuchtegehaltinformation bei einem Betätigen des Bedienelements erreicht. Darüber hinaus wird auch durch diesen Flächenbereich zwischen dem Oberflächenbereich und dem Frontrand ein gewisses Podest geschaffen, welches auch als Auflage für andere Teile dient und gegebenenfalls auch als Auflage einer Hand beziehungsweise eines Handballen eines Nutzers ermöglicht, wenn dieser mit den Fingern dann das Bedienelement greift und betätigt. Durch diese Möglichkeit der Abstützung der Hand kann dann auch eine gegebenenfalls sicherere und präzisere Bewegungsführung des Bedienelements ermöglicht werden.

Vorzugsweise ist vorgesehen, dass das Bedienelement zur Betätigung des Deckels auf einem Betätigungsweg betätigbar ist und in zumindest drei verschiedenen Stellungen entlang des Betätigungswegs arretierbar ist. Dies ist dahingehend ausgebildet, dass der Deckel abhängig von einer Stellung des Bedienelements in einer ersten geschlossenen Stellung, in einer zweiten vollständig geöffneten Stellung oder in einer Zwischenstellung positionierbar ist. Durch diese Ausgestaltung wird in besonderer Vorteilhaftigkeit erreicht, dass nicht nur bei geschlossenem Deckel ein sehr hoher Feuchtegehalt in dem Frischebehälter erzeugt und aufrecht erhalten ist, und in der geöffneten Stellung ein sehr niedriger Feuchtegehalt vorherrscht, der gegebenenfalls ein unerwünschtes Austrocknen der darin gelagerten Lebensmittel schnell bewirkt, sondern dass durch diese feinjustiertere und somit multistellige Möglichkeit des Deckels auch Feuchtegehalte eingestellt werden, die diesen beiden Extremsituationen in den Endstellungen des Deckels zwischengeschaltet sind. Dadurch kann im Hinblick auf die Beladungsmenge und/oder die Beladungsart des Frischhaltebehälters präziser und feinjustierter bezüglich der Einstellung des Feuchtegehalts reagiert werden, was wiederum wesentliche Vorteile im Hinblick auf die mögliche Dauer der Lagerung und somit auch die Frischhaltung der Lagegüter beziehungsweise der in den Frischhaltebehälter eingebrachten Lebensmittel nach sich zieht.

Vorzugsweise ist vorgesehen, dass der Betätigungsweg des Bedienelements eine Drehbewegung ist. Dies ist eine besonders einfache und für einen Nutzer sehr ergonomisch durchführbare Bewegung, so dass auch hier eine hohe Nutzerfreundlichkeit gegeben ist.

Vorzugsweise weist das Bedienelement einen scheibenförmigen Grundkörper auf, der eine um eine Drehachse des Bedienelements umlaufende Führungsbahn aufweist. Die Führungsbahn weist geradlinige Führungsbahnabschnitte auf, an welche abhängig von der Stellung des Bedienelements ein Arretierelement angreift, um das Bedienelement in einer der drei Stellungen zu arretieren. Durch diese Ausgestaltung werden die diskreten Stellungen des Bedienelements und die damit einhergehenden diskreten Stellungen des Deckels zuverlässig gehalten, ohne dass der Nutzer mit seinen Händen den Deckel halten müsste oder das Bedienelement in der jeweiligen Stellung halten müsste. Durch diese insbesondere selbständige und automatische Arretierungsmöglichkeit werden somit auch sehr gezielt und definiert diese jeweiligen möglichen diskreten Stellungen des Bedienelements und somit auch des Deckels dann erreicht und angefahren und dann auch entsprechend gehalten. Eine vage Positionseinstellung und ein nur ungefähres Erreichen einer derartigen Stellung durch einen Nutzer, wenn eine derartige Arretierung nicht vorhanden wäre, hat dann auch wesentliche Nachteile auf den jeweiligen Feuchtegehalt, die sich dann ergeben. Diesen Nachteilen kann durch diese vorteilhafte Ausführung entgegengewirkt werden.

Vorzugsweise ist vorgesehen, dass die Führungsbahnabschnitte Kreissegmentsehnen sind, die aneinander anschließend ausgebildet sind. Es wird somit quasi um die Drehachse des Bedienelements umlaufend ein mehreckiger Führungsbahnbereich geschaffen, wobei sich zwischen den Ecken jeweils diese geradlinigen Führungsbahnabschnitte erstrecken. Die Anordnung und Geometrie dieser Führungsbahnabschnitte ergibt Vorteile bezüglich der Kopplung mit dem Arretierelement und dann auch der dauerhaft zuverlässigen Arretierung als solcher. Darüber hinaus ist durch eine derartige Ausgestaltung auch eine haptische Rückmeldung an einen Nutzer gegeben, wenn ein entsprechender Führungsbahnabschnitt dann mit dem Arretierelement arretiert. Durch die geradlinige Ausgestaltung der Führungsbahnabschnitte wird auch noch eine möglichst einfache Geometrie und Erstreckung erreicht, die im Hinblick auf die Arretierfunktionalität ausreichend ist, ferner keine komplexen Bewegungsabläufe des Bedienelements einerseits und bei der Kopplung zur Arretierung zwischen dem Bedienelement und dem Arretierelement andererseits erfordert. Auch hier können somit Funktionseinbußen, beispielsweise durch Verspreizungen oder Verklemmungen, des Bedienelements und des Arretierelements vermieden werden.

Vorzugsweise ist vorgesehen, dass diese Kreissegmentsehnen gewinkelt, insbesondere in einem Winkel größer 90 ° und kleiner 180 °, aneinander angrenzen. Eine derartige Ausgestaltung des polygonalartigen Ringabschnitts um die Drehachse des Bedienelements begünstigt die oben genannten Vorteile nochmals. Darüber hinaus kann durch das aneinander Angrenzen der Kreissegmentsehnen ein unerwünschtes Eingreifen eines Arretierelements in einen beispielsweise Zwischenspalt zwischen zwei Führungsbahnabschnitten vermieden werden, so dass auch hier eine Beschädigung des Arretierelements verhindert werden kann.

Vorzugsweise ist vorgesehen, dass ein Winkel zwischen zwei Verbindungsgeraden zwischen der Drehachse und den Enden einer Kreissegmentsehne zwischen 50° und 60°, insbesondere zwischen 53 ° und 54 °, beträgt. Diese ganz spezifischen Winkelwerte weisen besondere Vorteile bezüglich einer leichtgängigen Betätigung des Bedienelements auch dann, wenn das Arretierelement daran anliegt, auf. Andererseits werden durch diese Winkelstellungen auch ein sehr bevorzugter Kompromiss zwischen freier Bewegungsmöglichkeit beim Übergang zwischen zwei Führungsbahnabschnitten und dennoch ausreichender Arretierungsfunktionalität erreicht. Es wird somit beim Betätigen durch einen Nutzer kein unerwünscht hoher Kraftaufwand erforderlich sein, um das Arretierelement an einer Knickstelle zwischen zwei Führungsbahnabschnitten vorbei zu führen und/oder diesbezüglich dann ein unerwünscht starkes Überschnappen zu bewirken. Andererseits wird die zuverlässige Arretierung und Halterung problemlos erreicht.

Vorzugsweise ist vorgesehen, dass die Führungsbahnabschnitte von dem Grundkörper nach unten stehende Stege sind. Dadurch kann eine robuste erhabene Struktur geschaffen werden, die die Kopplung mit dem Arretierelement sehr einfach ermöglicht, andererseits den auftretenden Kräften bei der Arretierung formstabil stand hält.

Vorzugsweise ist vorgesehen, dass das Arretierelement eine streifenförmige Rastfeder ist. Dies ist ein sehr einfach aufgebautes Arretierelement, welches jedoch im Hinblick auf seine Funktionalität und mechanische Kopplung mit den Führungsbahnabschnitten besonders tauglich ist. Darüber hinaus ist durch die streifenförmige Ausgestaltung ein möglichst großflächiges Anliegen an einem geradlinigen Führungsbahnabschnitt im arretierten Zustand erreicht, so dass die Arretierung auch zuverlässig gehalten ist. Andererseits ist durch die streifenförmige Ausgestaltung die Bauhöhe reduziert, so dass auch hier kein unerwünschtes Überstehen auftritt.

Vorzugsweise ist vorgesehen, dass das Arretierelement auf der dem Deckel abgewandten Oberseite der Trennwand angeordnet ist. Dadurch ist eine exponierte Stellung geschaffen, die eine zuverlässige Kopplung mit dem Bedienelement und insbesondere den Führungsbahnabschnitten ermöglicht. Vorzugsweise ist das Arretierelement einstückig mit der Trennwand gebildet.

Vorzugsweise ist vorgesehen, dass ein Grundkörper des Bedienelements an seiner dem Deckel zugewandten Unterseite zumindest bereichsweise hohl ausgebildet ist und im montierten Zustand des Bedienelements das Arretierelement sich in einen Hohlraum des Grundkörpers erstreckt. Dadurch ist ein entsprechendes Ineinandergreifen erreicht und die Bauhöhe reduziert. In besonders vorteilhafter Weise ist vorgesehen, dass das Arretierelement von oben durch den Grundkörper abgedeckt ist. Dadurch ist es auch geschützt angeordnet, insbesondere dann, wenn es sich von der Oberseite der Trennwand erhaben nach oben erstreckt. Ein unerwünschtes Beschädigen oder gar Abbrechen dieses Arretierelements ist dann verhindert.

Vorzugsweise ist vorgesehen, dass sich das Bedienelement durch die horizontal orientierte Trennwand nach unten hindurch erstreckt und mit einem Koppelelement in einen von einer Unterseite der Trennwand nach unten stehenden und in einen Eingriffsbereich am Deckel eingreifenden Verschieber, der mit dem Deckel mechanisch gekoppelt ist, eingreift. Dadurch wird einerseits eine auch stabile Befestigung des Bedienelements an der Trennwand ermöglicht, andererseits eine sehr kurzwegige Verbindung zu dem Verschieber generiert, so dass auch aufgrund reduzierter dann auftretender Bauteilzahl eine Toleranzkette bezüglich des Spiels bei der Bewegungsübertragung von dem Bedienelement zum Verschieber minimiert ist. Dadurch wird auch eine sehr direkte Bewegungsübertragung von dem Bedienelement zum Verschieber erreicht.

Vorzugsweise ist vorgesehen, dass das Koppelelement außermittig zur Achse des Bedienelements angeordnet ist. Dadurch kann das Koppelelement einerseits in sich form- und längenstabil bleiben, andererseits auch ortsfest an dem Bedienelement angeordnet sein, insbesondere integriert und einstückig damit ausgebildet sein, und es wird dennoch eine präzise Bewegungsübertragung direkt von dem Bedienelement auf den Verschieber ermöglicht. Allein durch die Drehbewegung des Bedienelements und aufgrund der außermittigen Anordnung des Koppelelements wird dann die Positionsänderung des Koppelelements auf den Verschieber übertragen, welcher dann den Deckel entsprechend in seiner Lage verstellt.

Vorzugsweise ist vorgesehen, dass die Lagervorrichtung Führungsbahnen an gegenüberliegenden vertikalen Seitenwänden des Innenbehälters umfasst, auf welchen der Deckel gelagert ist. Vorzugsweise sind diese Führungsbahnen schräg nach hinten ansteigend angeordnet, so dass beim Verstellen des Deckels eine gleichzeitige Hub- und Schiebebewegung vollzogen wird. Auch dies ist vorteilhaft im Hinblick auf eine leichtgängige, gleichmäßige und somit auch ruckfreie Bewegungsführung des Deckels.

Eine Hubhöhe des Deckels gegenüber der Schublade in vertikaler Richtung bemessen kann vorzugsweise bis zu 10 mm, insbesondere zwischen 3 mm und 5 mm, betragen, wobei vorzugsweise bei einer Zwischenstellung dann eine hälftige Hubhöhe ausgebildet ist.

Vorzugsweise ist vorgesehen, dass das Bedienelement einen scheibenförmigen Grundkörper aufweist, der eine um die Drehachse bereichsweise umlaufende und die Länge des Betätigungswegs vorgebende Führungskulisse aufweist. Die Führungskulisse kann vorzugsweise als gekrümmte, insbesondere bananenförmige Ausgestaltung realisiert sein.

In die Führungskulisse greift ein bedienelementexterner Kulissenstein ein, welcher das Bedienelement in der zumindest einen Drehstellung verrastet. Durch eine derartige Ausgestaltung wird ein hochwirksames, robustes und dennoch sehr einfach aufgebautes mechanisches Wirkprinzip realisiert. Es ist eine nutzerfreundliche Betätigung ebenso erreicht, wie eine bauteilreduzierte und kompakt aufbaubare Mechanik. Darüber hinaus wird durch die spezifische Form der Führungskulisse und dem Koppeln mit einem Kulissenstein auch eine sehr ruckfreie und leichtgängige Bewegung des Bedienelements ermöglicht, so dass auch die Drehbewegung durch einen Nutzer sehr ergonomisch vollzogen werden kann.

Besonders vorteilhaft ist es, dass die Führungskulisse an der für die Verrastung der Drehstellung vorgesehenen Kulissenstelle und somit an einer spezifischen Stelle des Betätigungswegs, an einer radial äußeren Randkontur, die die Führungskulisse begrenzt und formspezifisch definiert, eine radial nach außen gerichtete Ausbuchtung aufweist. Durch diese Formspezifikation leitet quasi dieser Kulissenstein bei Erreichen dieser zu verrastenden Drehstellung quasi automatisch in eine Senke beziehungsweise Mulde der Führungskulissengeometrie ein. Durch einen derartig dann erzeugten satten Sitz wird die Verrastung auch sehr einfach ermöglicht.

Insbesondere ist die Formkontur des Kulissensteins an diese nach außen gerichtete Ausbuchtung angepasst, so dass eine möglichst großflächige Anlage des Kulissensteins an diese Ausbuchtung erreicht ist. Unerwünschte Positionstoleranzen und ein damit einhergehendes Wackeln der Bauteile in dieser verrasteten Drehstellung sind dadurch vermieden.

Besonders vorteilhaft ist es, dass der Kulissenstein in der zu verrastenden Drehstellung radial vorgespannt ist. Die oben genannten Vorteile werden dadurch im besonderen Maße begünstigt.

Insbesondere ist vorgesehen, dass gegenüber der Führungskulisse des Bedienelements radial weiter außen liegend zumindest eine, an die Form der Führungskulisse angepasste Aussparung an dem Grundkörper ausgebildet ist, welche sich zumindest im Bereich der für die Verrastung der vorgesehenen Drehstellung ausgebildeten Kulissenstelle erstreckt. Dies erfolgt derart, dass zwischen der Führungskulisse und der Aussparung ein radial verformbarer Trennsteg ausgebildet ist. Diese Ausgestaltung ist besonders hervorzuheben, da einerseits eine geometrisch sehr präzise und spezifisch formbare Führungskulisse definiert ist, andererseits durch die Begrenzung der Führungskulisse mit dem Trennsteg auch zugleich ein multifunktionelles Bauteil geschaffen ist, welches durch die Verformbarkeit das Verrasten wesentlich begünstigt. Es wird also in diesem Grundkörper integriert durch die Ausgestaltung und Positionierung der Führungskulisse einerseits und der zumindest einen Aussparung andererseits eine Rastvorrichtung geschaffen, die hoch wirksam und funktionell ist. Das Entlanggleiten des Kulissensteins in der Führungskulisse auch an diesem Trennsteg ist außerhalb der Ausbuchtung, die die Verrastung ermöglicht, mechanisch stabil geführt. Im Bereich dieser Ausbuchtung wird dann jedoch beim Entlanggleiten des Kulissensteins durch die Position des Grundkörpers zu diesem bedienelementexternen Kulissenstein andererseits automatisch ermöglicht, dass dieser Trennsteg durch den Kulissenstein radial nach außen gedrückt wird. Nähert sich also dieser Kulissenstein auf seinem Entlanggleiten im Betätigungsweg dieser Ausbuchtung, wird die radiale Kraft des Kulissensteins auf diesen Trennsteg sukzessive erhöht, so dass bei Erreichen und Einschnappen in die Ausbuchtung insbesondere auch die radiale Vorspannung sehr definiert aufgebaut ist. Es wird somit auch ein sehr gleichmäßiges Erhöhen dieser radialen Vorspannkraft auf dem Weg zu der Ausbuchtung vollzogen.

Es kann dann vorgesehen sein, dass im in die Ausbuchtung eingeschnappten Zustand des Kulissensteins der Trennsteg in seiner maximal radial nach außen gedrückten Stellung gehalten ist und damit auch eine maximale radiale Vorspannung vorgegeben ist. Es kann jedoch auch vorgesehen sein, dass mit dem Einschnappen des Kulissensteins in die Ausbuchtung und dem somit erzeugten verrasteten Drehstellungszustand eine geringfügige radial Nachinnenorientierung des Trennstegs auftritt, und dennoch eine ausreichende radiale Vorspannung zum Halten des verrasteten Zustands aufgebaut ist.

Es kann auch vorgesehen sein, dass die Führungskulisse kurz vor der Ausbuchtung verjüngt ist, insbesondere derart, dass die radiale lichte Weite geringer ist als ein radiales Außenmaß des Kulissensteins. Dadurch wird beim Hindurchgleiten des Kulissensteins durch eine derartige Engstelle dann der Trennsteg nach außen gedrückt und bei weiterer Fortbewegung des Kulissensteins in der Führungskulisse gleitet der Kulissenstein dann in die Ausbuchtung. Dort ist er dann verankert und in dieser Rastposition ist dann der Trennsteg an der Engstelle wieder in seine Ausgangsposition automatisch zurückgeführt.

Die Ausbuchtung ist vorzugsweise so ausgebildet, dass der Kulissenstein passgneau darin positioniert ist.

Vorzugsweise ist vorgesehen, dass der Trennsteg an der Ausbuchtung radial dünner ist, als außerhalb der Ausbuchtung. Die Verformbarkeit ist dadurch nochmals begünstigt und die oben genannten Vorteile beim Bewegen des Kulissensteins entlang des Betätigungswegs vor dem Erreichen der Ausbuchtung verbessert.

Vorzugsweise ist vorgesehen, dass gegenüber der Führungskulisse des Bedienelements radial weiter außen liegend zwei an die Form der Führungskulisse angepasste separierte Aussparungen in dem Grundkörper ausgebildet sind. Diese beiden Aussparungen sind auf einer gleichen Radiusbahn sich erstreckend, was bedeutet, dass sie in Umlaufrichtung um eine Zentralachse, die auch die Drehachse des Grundkörpers darstellt, im gleichen radialen Abstand zu dieser Drehachse angeordnet sind. Bei dieser Ausgestaltung mit den zwei separierten Aussparungen ist dann ein Distanzsteg zwischen den Aussparungen ausgebildet, um diese voneinander zu separieren. Dieser Distanzsteg ist vorzugsweise in einem mittleren Längenfünftel der Gesamtlänge des Betätigungswegs und somit auch der Länge der Führungskulisse ausgebildet. Er ist vorzugsweise im Wesentlichen in der Mitte der in Umlaufrichtung um die Drehachse bemessenen Länge der Führungskulisse ausgebildet. Durch diese Ausgestaltung wird eine hervorzuhebende Symmetrie gebildet, die einerseits die Stabilität des Trennstegs wesentlich begünstigt, andererseits das mechanische Wirkprinzip zur radialen Verformung des Trennstegs an spezifischen Stellen sehr begünstigt. Dadurch können mechanische Hebelwirkungen zur radialen Verformung des Trennstegs nach außen gezielt und lokal erreicht werden, so dass auch das Einschnappen des Kulissensteins in eine Ausbuchtung, die eine verrastete Drehstellung definiert, begünstigt.

Der Trennsteg ist somit durch diesen Distanzsteg insbesondere mittig stabilisiert, so dass er hier sowohl positionell fixiert als auch mechanisch stabilisiert ist. Ein Brechen eines relativ langen Trennstegs, der dann durch einen derartigen Distanzsteg nicht radial abgestützt wäre, ist dadurch verhindert.

Vorzugsweise ist vorgesehen, dass sich zumindest eine gekrümmte, streifenförmige Aussparung in Umlaufrichtung um die Drehachse betrachtet über ein Ende der Führungskulisse hinaus erstreckt. Auch diese Ausgestaltung ist hervorzuheben, da sie somit genau an der Umlaufstelle, an der eine Ausbuchtung in der Führungskulisse ausgebildet ist, einen Trennsteg ermöglicht, der sich in radialer Richtung bewegen beziehungsweise verformen lässt. Wäre die Aussparung in radialer Verlängerung der Ausbuchtung in der Führungskulisse ebenfalls beendet, so würde sich hier eine gegebenenfalls unerwünschte Stabilisierung ergeben, die die radiale Verformungsmöglichkeit des Trennstegs nach außen beeinträchtigen würde.

Vorzugsweise ist vorgesehen, dass der scheibenförmige Grundkörper an seiner Mantelwand eine Einbuchtung, insbesondere einen keilförmigen Ausschnitt, aufweist, der als Eingriffsbereich für einen Nutzer zum Drehen des Grundkörpers ausgebildet ist. Eine derartige formspezifische Gestaltung des Grundkörpers hat mehrere Vorteile. Einerseits ist ein unerwünschtes Abrutschen des Nutzers beim Betätigen des Bedienelements und somit beim Drehen verhindert. Da die Mantelwand dieses scheibenförmigen Grundkörpers eine relativ geringe Höhe aufweist, ist die Kontaktfläche mit beispielsweise einem Finger eines Nutzers auch relativ klein. Gerade dann, wenn auch noch eine bestimmte Feuchtigkeit an dieser Mantelwand anlagert, kann durch diesen Eingriffsbereich ein unerwünschtes Abrutschen beim Drehen des Grundkörpers verhindert werden.

Ein weiterer zu erwähnender Vorteil ist durch diese Einbuchtung jedoch dadurch gegeben, dass sie die möglichen Endstellungen des Bedienelements auch optisch erkennen lässt. Da das Bedienelement und somit auch der vorzugsweise ausgebildete scheibenförmige Grundkörper bereichsweise zwischen dem Deckel und einer darüber angeordneten Trennwand versenkt angeordnet ist und frontseitig durch einen Nutzer nur ein Teilbereich dieses scheibenförmigen Grundkörpers ersichtlich und betätigbar ist, ist durch diesen Eingriffsbereich eine positionelle momentane Anordnung des Grundkörpers zu erkennen. Denn insbesondere ist der Grundkörper so angeordnet, dass sich dieser Eingriffsbereich aus den Zwischenraum zwischen dem Deckel und der Trennwand nach vorne erhaben herauserstreckt und somit auch einfach durch einen Nutzer kontaktierbar und betätigbar ist. Ist nun dieser Eingriffsbereich größenmäßig so gestaltet, dass seine in Umlaufrichtung an der Mantelwand auftretenden zwei Enden in einem Winkelsegment beabstandet sind, welches dem Winkelsegment des Betätigungswegs entspricht, so kann durch die Umlaufweite des Eingriffsbereichs an der Mantelwand den diesbezüglichen Enden jeweils auch eine Endstellung des Betätigungswegs zugeordnet werden. Ist dann beispielsweise der Grundkörper so orientiert, dass ein erstes Ende des Eingriffsbereichs kurz vor dem Eintauchen oder bündig mit dem durch den Deckel und die darüber angeordnete Trennwand gebildeten Zwischenraum angeordnet ist, so kann diese Endstellung auch von einem Nutzer einfach optisch an dem Grundkörper erkannt werden. Entsprechendes gilt dann auch für die zweite gegenüberliegende Endstellung.

Vorzugsweise ist vorgesehen, dass auf einer dem Deckel zugewandten Unterseite des Grundkörpers ein außermittig angeordnetes Eingriffselement insbesondere integriert ausgebildet ist. Dieses Eingriffselement greift in eine Führungsbahn in dem Deckel ein, wobei abhängig von der Drehbewegung des Grundkörpers in der Führungsbahn die Betätigung des Deckels ermöglicht ist und somit durch die Verschiebung des Eingriffselements in der Führungsbahn der Deckel geschlossen, teilweise geöffnet oder vollständig geöffnet ist.

Vorzugsweise ist vorgesehen, dass der Grundkörper mit einer Oberseite einer Trennwand, die den Frischhaltebehälter von dem restlichen Teilvolumen des Innenraums separiert, zugewandt ist und an der Trennwand drehbar gelagert ist.

Vorzugsweise ist hier vorgesehen, dass der Grundkörper eine zentrale Durchführung beziehungsweise ein zentrales Loch aufweist, in welches ein an der Unterseite der Trennwand ausgebildeter, insbesondere integrierter, Haltestift eingreift. Es kann hier bevorzugt eine zerstörungsfrei lösbare Verbindung vorgesehen sein. Der Haltestift kann in dem Zusammenhang ein Raststift oder ein Steckstift oder dergleichen sein. Der Grundkörper ist im montierten Zustand dann auch um diesen Haltestift drehbar gelagert, so dass der Haltestift auch die Drehachse darstellt beziehungsweise umfasst. Der bedienelementexterne Kulissenstein an einer Unterseite der Trennwand ist beabstandet und separat zu diesem Haltestift angeordnet und ausgebildet. Der Haltestift und der bedienelementexterne Kulissenstein, der ebenfalls insbesondere an der Unterseite der Trennwand integriert ausgebildet ist, haben somit funktionell unterschiedliche Aufgaben.

Vorzugsweise ist vorgesehen, dass der bedienelementexterne Kulissenstein an der dem Grundkörper zugewandten Unterseite der Trennwand außermittig zu einer die Drehachse aufweisenden Lagerungsstelle des Grundkörpers an der Trennwand angeordnet ist. Die Lagerungsstelle ist in dem Zusammenhang insbesondere durch den Haltestift definiert.

In einer weiteren vorteilhaften Ausführung ist vorgesehen, dass der Grundkörper auf der dem Deckel abgewandten Oberseite mehrere, auf einer gleichen Radiusbahn angeordnete Bewegungsstabilisierungselemente aufweist. Auch hier sind somit diese Bewegungsstabilisierungselemente in Umlaufrichtung um die Drehachse betrachtet mit gleichem Radius angeordnet. Insbesondere ist hier vorgesehen, dass diese Radiusbahn, auf der die Bewegungsstabilisierungselemente angeordnet sind, mit einem im Vergleich zur Führungskulisse und/oder den Aussparungen im Grundkörper größeren Radius angeordnet ist. Die Bewegungsstabilisierungselemente sind somit vorzugsweise relativ weit außen angeordnet, insbesondere in einem Radiusintervall, welches größer 80 %, vorzugsweise größer 90 % des Radius der Mantelwand des Grundkörpers ist. Durch diese Ausgestaltung zusätzlich zu der zentral mittigen Lagerung des Grundkörpers insbesondere an der Trennwand, ist eine Drehbewegungsstabilisierung ermöglicht, so dass insbesondere ein Verkippen um eine Horizontallage, in der sich der Grundkörper vorzugsweise befindet, verhindert wird. Auch ein unerwünschtes Verschieben des Grundkörpers aus dieser Zentrallage in horizontaler Richtung heraus kann dadurch verhindert werden. Eine sehr wackelfreie Bewegung des Grundkörpers ist dadurch erreicht.

Die Bewegungsstabilisierungselemente sind vorzugsweise Stifte, die in eine Stabilisierungsbahn eingreifen. Die Stabilisierungsbahn ist insbesondere eine an einer dem Grundkörper zugewandten Unterseite einer den Frischhaltebehälter von dem restlichen Teilvolumen des Innenraums separierenden Trennwand ausgebildete Stabilisierungsbahn.

Die Verrastung einer spezifischen Drehstellung ist somit auch mit einem haptisch wahrnehmbaren Widerstand verbunden, so dass der Nutzer auch sehr einfach und intuitiv die jeweils definierte spezifische Drehstellung erkennen kann. Zur Erzeugung dieser Verrastung und des haptisch wahrnehmbaren Widerstands kann auch eine Art Bremse, beispielsweise in Form einer Silikonbremse, gemäß einer Art eines Zahnrades oder dergleichen mit einer Gegenkontur an der Trennwand ausgebildet sein. Es kann auch vorgesehen sein, dass die hier spezifischen verrastbaren Drehstellungen an dem Bedienelement, insbesondere dem scheibenförmigen Grundkörper, optisch markiert sind, so dass sie durch einen Nutzer noch leichter wahrnehmbar und anfahrbar sind.

Weitere Merkmale der Erfindung ergeben sich aus den Ansprüchen, den Figuren und der Figurenbeschreibung. Die vorstehend in der Beschreibung genannten Merkmale und Merkmalskombinationen, sowie die nachfolgend in der Figurenbeschreibung genannten und/oder in den Figuren alleine gezeigten Merkmale und Merkmalskombinationen sind nicht nur in der jeweils angegebenen Kombination, sondern auch in anderen Kombinationen oder in Alleinstellung verwendbar, ohne den Rahmen der Erfindung zu verlassen. Es sind somit auch Ausführungen von der Erfindung als umfasst und offenbart anzusehen, die in den Figuren nicht explizit gezeigt und erläutert sind, jedoch durch separierte Merkmalskombinationen aus den erläuterten Ausführungen hervorgehen und erzeugbar sind.

Ausführungsbeispiele der Erfindung werden nachfolgend anhand schematischer Zeichnungen näher erläutert. Es zeigen:
- Fig.1: eine perspektivische Darstellung eines Ausführungsbeispiels eines erfindungsgemäßen Haushaltskältegeräts;
- Fig. 2: eine perspektivische Darstellung eines Teilausschnitts des Haushaltskältegeräts in einem Frontbereich einer Trennwand oberhalb eines Deckels eines Frischhaltebehälters;
- Fig. 3: eine Explosionsdarstellung der Trennwand;
- Fig. 4: eine Schnittdarstellung in perspektivischer Ansicht der Komponenten in Fig. 2 in einer ersten Stellung eines Bedienelements und eines Deckels;
- Fig. 5: die Schnittdarstellung gemäß Fig. 2 in einer zweiten Stellung des Bedienelements und des Deckels;
- Fig. 6: eine Draufsicht auf transparent dargestellte Bedienelemente in den Stellungen gemäß Fig. 4 und Fig. 5;
- Fig. 7: eine Draufsicht auf die Trennwand in transparenter Darstellung der Trennwand und des Bedienelements;
- Fig. 8: eine Draufsicht auf ein Bedienelement gemäß einem zweiten Ausführungsbeispiel in transparenter Ansicht;
- Fig. 9: eine perspektivische Schnittdarstellung des Bedienelements gemäß Fig. 8 in an der Trennwand montiertem Zustand;
- Fig. 10: eine vergrößerte Darstellung eines Teilausschnitts des Bedienelements gemäß Fig. 8;
- Fig. 11: eine Draufsicht auf die Trennwand mit dem Bedienelement gemäß Fig. 8 und Fig. 9 in einer ersten Endstellung des Bedienelements;
- Fig. 12: eine Draufsicht gemäß Fig. 11 in einer zweiten Endstellung des Bedienelements; und
- Fig. 13: eine Draufsicht gemäß Fig. 11 und Fig. 12 in einer Zwischenstellung des Bedienelements zwischen den Endstellungen in Fig. 11 und Fig. 12.

In den Figuren werden gleiche oder funktionsgleiche Elemente mit den gleichen Bezugszeichen versehen.

In Fig. 1 ist in einer beispielhaften Darstellung ein Haushaltskältegerät 1 gezeigt, welches als Kühl-Gefrier-Kombigerät ausgebildet ist. Das Haushaltskältegerät 1 umfasst einen Korpus 2 mit einem Innenbehälter 3. Der Innenbehälter 3 begrenzt mit seinen Wänden einen ersten Innenraum, der ein Kühlraum 4 ist, und einen darunter angeordneten, davon separierten zweiten Innenraum, der ein Gefrierraum 5 ist. Der Kühlraum 4 dient im Allgemeinen zum frostfreien Kühlen von Kühlgut, vorzugsweise bei Temperaturen zwischen +4° C und +8° C. Der Kühlraum 4 kann jedoch auch als Null-Grad-Fach, insbesondere zum Frischhalten von Obst oder Gemüse ausgebildet sein. Der Kühlraum 4 ist bei geöffneter Tür 6, die frontseitig den Raum 4 verschließt, zugänglich.

Der Gefrierraum 5 dient im Allgemeinen zum Tiefgefrieren von Gefriergut, bei beispielsweise -18° C. Der Gefrierraum 5 ist bei geöffneter Gefrierraumtür 7 zugänglich.

In dem Kühlraum 4 ist ein Kühlgut- beziehungsweise Frischhaltebehälter 8 ausziehbar gelagert, der mittels eines über dem Frischhaltebehälter 8 gelagerten Deckels 9 verschließbar ist. Über dem Deckel 9 kann, wie dargestellt, eine zusätzliche Abdeckung 10, beispielsweise in Form eines Glasfachbodens, angeordnet sein.

Der Innenbehälter 3 weist zwei gegenüberliegende vertikale Seitenwände 3a und 3b auf.

Vorzugsweise ist vorgesehen, dass zwischen dem Deckel 9 und der Abdeckung 10 eine Trennwand 11 angeordnet ist. Durch diese ist der Frischhaltebehälter 8 von dem verbleibenden restlichen Teilvolumen des Innenraums beziehungsweise Kühlraums 4 separiert.

Der Deckel 9 ist mittels einer Lagerungsvorrichtung 12 zum Öffnen und Schließen des Frischhaltebehälters 8 im Kühlraum 4 anhebbar und absenkbar gelagert. Insbesondere die Lagerungsvorrichtung 12 umfasst ein Bedienelement 13, mit welchem der Deckel 9 betätigbar ist. Das Bedienelement 13 ist zur Betätigung des Deckels 9 auf einem Betätigungsweg um eine Achse drehbar und zumindest in einer Drehstellung entlang des Betätigungswegs verrastbar.

Das Bedienelement 13 ist an der Trennwand 11 angeordnet.

Die in vertikaler Richtung und somit in y-Richtung oberhalb des Deckels 9 angeordnete Trennwand 11 ist im gezeigten Ausführungsbeispiel dahingehend gestaltet, dass sie auch als Trägerplatte für den Deckel 9 dient. Der Deckel 9 ist somit bei diesem Ausführungsbeispiel ausschließlich an dieser Trennwand 11 gelagert und kann relativ zu dieser Trennwand 11 verschoben werden, um dann gegenüber einer Schale bzw. einer Schublade 15 des Frischhaltebehälters 8 angehoben oder abgesenkt zu werden, um den geöffneten oder geschlossenen Zustand des Frischhaltebehälters 8 einstellen zu können.

Der Frischhaltebehälter 8 umfasst den Deckel 9 und die Schublade 15.

Die horizontale Trennplatte beziehungsweise die Trennwand 11, wie in Fig. 2 gezeigt, umfasst einen Grundkörper beziehungsweise ein Grundteil 14 und ein dazu separates und zerstörungsfrei lösbar an dem Grundteil 14 anbringbares plattenartiges Element in Form einer Blende 20 an einem Podest 16. Das Grundteil 14 umfasst einen Frontrand 17 und einen in Tiefenrichtung (z-Richtung) gegenüber dem Frontrand 17 nach hinten zurückversetzten, schräg nach oben und hinten orientierten Oberflächenbereich 18. Diesbezüglich ist somit eine Schrägstufe ausgebildet. Dieser geneigte Oberflächenbereich 18 ist praktisch streifenartig ausgebildet und erstreckt sich insbesondere über die gesamte Breite des Grundteils 14 und ist an einer Oberseite 19, die dem Deckel 9 abgewandt ist, ausgebildet. In diesem Grundteil 14 ist die Blende 20 eingebettet angeordnet, so dass eine Oberseite 21 der Blende 20 bündig mit einer Oberseite 22, die einen Teilbereich der Oberseite 19 darstellt, angeordnet ist. Die Blende 20 ist somit flächenbündig in das Grundteil 14 im Bereich des frontseitig in vertikaler Richtung nach unten abgesetzten Podests 16 angeordnet.

Darüber hinaus erstreckt sich die Blende 20 über die gesamte Tiefe dieses Podests 16 und auch des daran nach hinten anschließenden, schräg nach hinten und oben orientierten Oberflächenbereichs 18. Eine Frontseite 23 der Blende 20 bildet ein Teilstück des Frontrands 17.

Darüber hinaus ist in der Blende 20 eine Anzeigeeinheit 24 ausgebildet, mittels welcher eine symbolhafte bzw. nicht wertgenaue Darstellung einer Anzeige eines Feuchtegehalts in dem Frischhaltebehälter 8 darstellbar ist. Dazu sind im Ausführungsbeispiel Elemente an demjenigen Bereich der Blende 20 ausgebildet, der sich durch den Oberflächenbereich 18 schräg nach oben und hinten orientiert. Im Ausführungsbeispiel sind drei verschiedene Elemente bzw. Objekte 25, 26 und 27 dargestellt, die mit drei verschiedenen expliziten Stellungen des Deckels 9 relativ zur Schublade 15 einhergehen. Damit sind auch symbolhaft diese jeweilige Deckelstellungen spezifizierenden und damit einhergehenden Feuchtegehalte in dem Frischhaltebehälter 8 charakterisiert. Die Objekte 25 bis 27 können dabei auf die Blende 20 aufgedruckt sein.

Darüber hinaus ist das Bedienelement 13 zu erkennen, welches in Tiefenrichtung betrachtet zwischen dem Frontrand 17 und dem Oberflächenbereich 18 positioniert ist und somit von oben entsprechend zugänglich ist. Durch Betätigen des Bedienelements 13 wird über eine insbesondere ausschließlich mechanische Wechselwirkung und Kopplung der Deckel 9 verstellt. Der Deckel 9 kann auch an einer Lagervorrichtung 12, die ausschließlich an den Wänden 3a und 3b ausgebildet ist, gelagert sein. Er kann dazu in einer Hub- und Schiebebewegung positionell verstellt werden. Dazu können entsprechende Lagerelemente der Lagervorrichtung 12 schräg nach hinten und oben an den Wänden 3a und 3b orientiert angeordnet sein.

Mit der Verstellung des Deckels 9 relativ zur Schublade 15 wird dann auch der Feuchtegehalt im Frischhaltebehälter 8 verändert. Im Ausführungsbeispiel ist vorgesehen, dass automatisch mit der Verstellung des Deckels 9 auch die symbolhafte Anzeige des Feuchtegehalts sich ändert und dazu zumindest eines der Objekte 25 bis 27 farblich unterschiedlich gekennzeichnet wird. Dazu kann beispielsweise ein Farbschieber automatisch mit der Betätigung des Bedienelements gekoppelt verschoben werden und dazu das Objekt farblich hinterlegt werden. Dadurch kann ein Beobachter dann intuitiv und sofort wahrnehmbar die Information des symbolhaften Feuchtegehalts erkennen. Wird dann durch Betätigen des Bedienelements 13 die Stellung des Deckels wieder verändert, verändert sich vorzugsweise dann auch automatisch wieder die farbliche Kennzeichnung eines oder mehrerer der Objekte 25 bis 27.

Die Anzeigeeinheit 24 umfasst ein Anzeigeelement 28, welches mit dem Bedienelement 13 mechanisch gekoppelt ist und abhängig von der Bewegung des Bedienelements 13 zur Feuchtegehaltanzeige positionell bewegbar ist.

Bei der Ausgestaltung in Fig. 2 ist vorgesehen, dass die Objekte 25, 26 und 27 Aussparungen, insbesondere viereckige Aussparungen in der Blende 20 im Oberflächenbereich 18 sind. Das Anzeigeelement 28 als plattenartiger Streifen ist hinter dieser Blende in x-Richtung verschiebbar angeordnet. Es weist unterschiedliche farblich markierte Bereiche auf, die abhängig von der Relativposition des Anzeigeelements 28 zu der Blende 20 dieser Objekte 25 bis 27 farblich hinterlegen, wobei aufgrund der unterschiedlichen Farbgebung dann eine symbolhafte Anzeige des Feuchtegehalts gegeben ist.

Es ist in dem Zusammenhang eine Ausgestaltung vorgesehen, bei welcher abhängig von einer Drehstellung des Bedienelements 13 um die Achse A, die sich in vertikaler Richtung und somit in y-Richtung erstreckt, eine spezifische Stellung des Deckels 9 verbunden ist. Automatisch mit dieser Stellung des Deckels 9 und somit auch des Bedienelements 13 ist dann auch die Relativposition des Anzeigeelements 18 zu den ortsfesten Objekten 25 und 27 gegeben, die dann stellungsabhängig unterschiedlich farblich hinterlegt sind. Dadurch kann ein Nutzer die mit der unterschiedlichen Stellung des Deckels 9 einhergehende Einstellung eines Feuchtegehalts in dem Frischhaltebehälter 8 und somit auch der Schublade 15 symbolhaft erkennen.

In Fig. 2 ist auch zu erkennen, dass das Bedienelement 13 einen Grundkörper 29 aufweist, der scheibenförmig beziehungsweise diskusförmig gestaltet ist und ein flacher Zylinder ist. Dieser Grundkörper 29 ist auf dem Podest 16 zwischen dem Oberflächenbereich 18 und dem Frontrand 17 drehbeweglich angeordnet. Er steht gegenüber der Oberseite 21 erhaben über, so dass er von einem Nutzer von oben und seitlich leicht zugänglich ist und entsprechend gegriffen werden kann.

In Fig. 3 ist eine Explosionsdarstellung der Ansicht in Fig. 2 gezeigt. Das Anzeigeelement in seiner plattenartigen Streifenform ist gezeigt, und farbliche Markierungen 28a, 28b, 28c und 28d sind zu erkennen.

Darüber hinaus ist auch die Form der einstückigen Blende 20 gezeigt.

Bei einer weiteren Ausführung kann auch vorgesehen sein, dass das Anzeigeelement 28' vorhanden ist, welches in horizontaler x-Richtung verschiebbar angeordnet ist. Bei einer derartigen Ausgestaltung ist dann das zu Fig. 3 erläuterte Anzeigeelement 28 ortsfest angeordnet, und das Anzeigeelement 28' ist in Betrachtungsrichtung vor diesem positioniert und deckt abhängig von der Relativposition und somit der relativen Verschiebung zu dem Element 28 einen oder mehrere der Markierungen 28a bis 28d ab, so dass auch hier wiederum individuell eine symbolische Feuchtegehaltanzeige ausgebildet ist.

In Fig. 4 ist in einer perspektivischen Schnittdarstellung entlang der Schnittlinie IV-IV in Fig. 2 eine Ausgestaltung der Komponenten, wie sie in Fig. 2 gezeigt sind, dargestellt. Bei dieser Ansicht ist der Deckel 9 im vollständig geschlossenen Zustand und somit in einer ersten Endstellung gezeigt. Dazu ist auch das Bedienelement 13 in einer ersten Enddrehstellung angeordnet.

Bei der in Fig. 4 gezeigten Ausführung ist der Grundkörper 29 an seiner dem Podest 16 und somit auch der Blende 20 zugewandten Unterseite zumindest bereichsweise hohl ausgebildet. Er umfasst dazu einen Hohlraum 30. In diesen erstreckt sich ein Arretierelement 31, welches als streifenförmige Rastfeder ausgebildet ist. Dieses Arretierelement 31 ist einstückig an der Trennwand 11 angeformt und steht erhaben über die Oberseite 21 über. Ist die Blende 20 zerstörungsfrei lösbar angeordnet, so ist dieses Arretierelement 31 vorzugsweise einstückig an der Blende 20 angeformt. Im in Fig. 4 gezeigten montierten Zustand deckt der Grundkörper 29 dieses Arretierelement 31 vollständig von oben ab.

An dem Grundkörper 29 angeformt ist ein Koppelelement 32 in Form eines Koppelstifts, der senkrecht nach unten steht. Er ist außermittig zur Achse A angeordnet.

Darüber hinaus ist das Bedienelement 13 mit einem nach unten sich erstreckenden Verbindungsteil 33 in eine Aufnahme 34 der Trennwand 11 eingesteckt beziehungsweise eingeführt und darin gehalten, insbesondere verrastet. Dadurch ist eine axiale Sicherung des Bedienelements 13 erreicht.

Wie darüber hinaus zu erkennen ist, erstreckt sich das Koppelelement 32 durch die Trennwand 11 in diesem Bereich des Podests 16 nach unten hindurch und greift in einen Verschieber 35 ein. Dieser Verschieber 35 ist an der Trennwand 11 verschiebbar gelagert und koppelt andererseits an seinem dem Bedienelement 13 abgewandten unteren Ende mit einem Eingriffsbereich 36, der an einer Oberseite des Deckels 9, die der Trennwand 11 zugewandt ist, ausgebildet ist.

Ausgehend von der Darstellung in Fig. 4 ist das Bedienelement 13 somit mechanisch über den Verschieber 35 mit dem Deckel 9 gekoppelt und andererseits mit dem Anzeigeelement 28 oder 28' mechanisch gekoppelt. Abhängig von einer Betätigung des Bedienelements 13 und somit einer Drehung um die Achse A wird einerseits dann der Deckel 9 verschoben und gleichzeitig automatisch auch das Anzeigeelement 28 verschoben, um die symbolhafte Anzeige des Feuchtegehalts an der Anzeigeeinheit 24 zu verändern, insbesondere dann angepasst an die jeweilige Deckelstellung anzuzeigen.

In Fig. 5 ist in einer analogen Darstellung zu Fig. 4 eine zweite Endstellung des Bedienelements 13 gezeigt, bei der dann auch der Deckel 9 in der zweiten Endstellung, nämlich der vollständig geöffneten Stellung, ist.

In Fig. 6 ist eine Draufsicht auf das Bedienelement 13 gezeigt, wobei hier in transparenter Darstellung auch das Innenleben dargestellt ist. Im linken Bild der Fig. 6 ist das Bedienelement 13 in der Drehstellung, wie sie in Fig. 4 erläutert ist, dargestellt. Demgegenüber ist in Fig. 6 in der rechten Darstellung das Bedienelement 13 in der zweiten Endstellung, wie sie in Fig. 5 gezeigt ist, dargestellt.

Wie dazu in dem linken Bild in Fig. 6 zu erkennen ist, weist das Bedienelement 13 eine Führungsbahn 37 auf, die geradlinige Führungsbahnabschnitte 38, 39 und 40 aufweist. Die Führungsbahnabschnitte 38 bis 40 sind geradlinige Stege, die sich von dem plattenartigen Deckel des Grundkörpers 29 nach unten erstrecken, wie dies in Fig. 4 und Fig. 5 gezeigt ist. Die geradlinigen Führungsbahnabschnitte 38 bis 40 sind darüber hinaus direkt aneinander angrenzend und miteinander verbunden und jeweils paarweise in einem Winkel vorzugsweise größer 90 ° und kleiner 150 ° zueinander angeordnet. Darüber hinaus ist vorgesehen, dass ein Winkel α, der sich zwischen zwei Verbindungsgeraden zwischen der Achse A und Enden eines Führungsbahnabschnitts erstreckt, vorzugsweise zwischen 50 ° und 60 °, insbesondere zwischen 53 ° und 54 °, vorzugsweise 53,3 ° beträgt. Dies ist vorzugsweise für alle Führungsbahnabschnitte 38 bis 40 so vorgesehen, so dass sie diesbezüglich gleich lang sind und jeweils entsprechende gleiche Winkelabschnitte abdecken.

Durch das Arretierungselement 31 ist die in Fig. 4 und im linken Bild in Fig. 6 gezeigte erste Endstellung des Bedienelements 13 arretierend gehalten, insbesondere verrastet. dazu liegt das Arretierelement 31 an den Führungsbahnabschnitt 40 außenseitig an, wobei dieses Arretierelement 31 in radialer Richtung nach innen so vorgespannt ist, dass es nach innen gegen den Führungsbahnabschnitt 40 drückt und somit die Arretierung bewirkt.

Darüber hinaus ist in Fig. 6 auch zu erkennen, dass ein als Koppelstift ausgebildetes Koppelelement 41 an dem Bedienelement 13 radial weit außen angeordnet ist und benachbart zu einer Mantelwand des Grundkörpers 29 positioniert ist. Dieses Koppelelement 41 steht in axialer Richtung nach unten und ist somit in einen Hohlraum sich erstreckend angeordnet. Es greift in eine Koppelaufnahme 42 des Anzeigeelements 28 ein und führt dies bei einer Drehbewegung des Bedienelements 13 mit. Die rotatorische Bewegung und somit die Drehbewegung des Bedienelements 13 wird dabei in eine geradlinige Bewegung des Anzeigeelements 28 übergeführt.

Wie in dem rechten Bild gemäß Fig. 6 zu erkennen ist, ist bei der diesbezüglich dann zweiten Endstellung des Bedienelements 13 das Arretierelement 31 an dem Führungsbahnabschnitt 38 außenseitig anliegend und das Koppelelement 41 ist entsprechend nach links in die entsprechende Endposition gewandert.

Darüber hinaus ist zu erkennen, dass durch die Drehbewegung zwischen den zwei Endstellungen das außermittig angeordnete Koppelelement 32 in Tiefenrichtung und somit in z-Richtung sich etwa 10 mm verschiebt.

In Fig. 7 ist in einer weiteren transparenten Draufsicht eine Ausgestaltung des Bedienelements 13 gemäß Fig. 6 gezeigt und dabei die Endstellung, wie sie im rechten Bild in Fig. 6 und darüber hinaus in Fig. 5 erläutert ist, gezeigt. Auch das transparent dargestellte Anzeigeelement 28 ist zu erkennen, wobei hier dann auch der koppelnde Zustand dargestellt ist und die Koppelaufnahme 42 diesbezüglich ein Langloch ist. Die geradlinige Horizontalverschiebung des Anzeigeelements 28 durch die Drehbewegung des Bedienelements 13 ist durch den Doppelpfeil gekennzeichnet.

In Fig. 8 ist ein weiteres Ausführungsbeispiel eines Bedienelements 13 gezeigt, wobei hier eine entsprechende Draufsichtdarstellung, wie sie in Fig. 6 und Fig. 7 bei dem ersten Ausführungsbeispiel dargelegt wurde, zu erkennen ist. Im Unterschied zur Ausführung gemäß Fig. 6 und Fig. 7 ist hier eine Ausgestaltung mit Führungskulissen und Aussparungen beziehungsweise Ausbuchtungen als Raststellen anstelle der Führungsbahnabschnitte 38 bis 40 vorgesehen.

Darüber hinaus ist zu erkennen, dass der Grundkörper 29 eine Führungskulisse 43 aufweist, die bananenförmig gekrümmt teilweise umlaufend um die Drehachse A ausgebildet ist. Die Führungskulisse 43 ist vollständig durchgehend ausgebildet, so dass sie quasi auch eine schlitzartige Lochdurchführung darstellt.

Die Führungskulisse 43 definiert mit ihrer Gesamtlänge in Umlaufrichtung um die Achse A auch die maximale Bewegbarkeit des Grundkörpers 29 um die Achse A. Somit ist durch die Führungskulisse 43 auch die Gesamtlänge des Betätigungswegs vorgegeben.

Die Führungskulisse 43 weist im Ausführungsbeispiel an ihren Enden 44 und 45 an einer radial äußeren Begrenzungskontur bzw. Randkontur 46 radial nach außen gerichtete Ausbuchtungen 47 und 48 auf. Durch diese Ausgestaltung sind zwei erste Drehstellungen, die die Endstellungen des Grundkörpers 29 bei der Drehbewegung um die Achse A darstellen, als verrastende Drehstellungen ausgebildet. Die diesbezügliche Verrastung wird im Weiteren dann im Weiteren noch erläutert. Zunächst soll noch der Grundkörper 29 mit seinen weiteren Spezifikationen dargelegt werden. In dem Zusammenhang ist vorgesehen, dass radial nach außen hin anschließend und benachbart zu der Führungskulisse 43 drei schlitzartige Aussparungen 49, 50, 51 ausgebildet sind, die für sich betrachtet ebenfalls gekrümmte, insbesondere bananenförmige Formgebungen aufweisen. Die Aussparungen 49 bis 51 liegen vorzugsweise auf einer gemeinsamen Radiusbahn, sind in Umlaufrichtung um die Achse A jedoch separiert. Dazu sind ein radialer Distanzsteg 52 und ein Distanzsteg 53 vorgesehen. Es ist darüber hinaus zu erkennen, dass sich die Aussparung 49 bezüglich ihrer Länge in Umlaufrichtung um die Achse A weiter erstreckt, als das Ende 44 der Führungskulisse 43 ausgebildet ist. Dies bedeutet, dass in radialer Richtung betrachtet das Ende 44 nicht auf einer gleichen Linie wie ein Ende 54, welches den weiteren Aussparungen 50 und 51 abgewandt ist, befindet.

In entsprechender Ausgestaltung ist vorgesehen, dass ein Ende 55 der weiteren Aussparung 51 in Umlaufrichtung um die Achse A betrachtet sich weiter erstreckend positioniert als das Ende 45 der Führungskulisse 43. Auch hier ist somit zu erkennen, dass in radialer Richtung betrachtet die Enden 45 und 55 nicht auf einer Geraden in radialer Richtung durch die Achse A ausgebildet sind.

Durch die Führungskulisse 43 und insbesondere den radial äußeren Rand beziehungsweise die äußere Randkontur 46 und die dazu beabstandet, jedoch benachbart ausgebildeten Aussparungen 49 bis 51 wird ein Trennsteg 56 gebildet. Durch die entsprechende Dünne dieses Trennstegs 56, der sich durch die durchgängigen Aussparungen 49 bis 51 sowie die durchgängige Führungskulisse 43 formspezifisch bildet, wird auch eine Möglichkeit gegeben, bei der sich dieser Trennsteg 56 radial nach außen elastisch verformen kann. Dadurch wird die Verrastung einer spezifischen Drehstellung begünstigt.

Wie aus der Darstellung in Fig. 8 zu erkennen ist, ist der Trennsteg 56 gerade an denjenigen Stellen, an denen die Ausbuchtungen 47 und 48 gebildet sind, dünner als an den anderen Stellen gebildet. Die Verformbarkeit gerade an diesen Stellen ist dadurch begünstigt und das Einrasten eines bedienelementexternen Kulissensteins als Arretierelement 57 ist dadurch besonders einfach ermöglicht. Ebenso ist eine weitere Ausbuchtung 58 ausgebildet, die eine Rastposition als Zwischenstellung zwischen den Endstellungen definiert. Bei dieser Zwischenstellung, die der Zwischenstellung im ersten Ausführungsbeispiel bei Arretierung des Bedienelements 13 bei Anliegen des Arretierelements 31 an dem Führungsbahnabschnitt 39 ergibt, ist der Deckel 9 in einer Mittelstellung geöffnet. Das Bedienelement 13 ist hier auf etwa halbem Betätigungsweg zwischen den Endstellungen gedreht, und der Deckel 9 etwa auf halbe Höhe der maximalen Anhubhöhe in vertikaler Richtung bemessen angehoben.

Durch die radialen Distanzstege 52 und 53 wird einerseits eine entsprechende radiale Stabilisierung des Trennstegs 56 erreicht, andererseits gerade an den Stellen, an denen die Ausbuchtungen 47, 48, 58 gebildet sind, eine gewünschte radiale Bewegbarkeit des Trennstegs 56 erreicht.

In Fig. 9 ist in einer Schnittdarstellung analog zu den Ansichten in Fig. 4 und Fig. 5 das Ausführungsbeispiel gemäß Fig. 8 gezeigt. Die anderweitige Ausgestaltung des Bedienelements 13 sowie die mechanische Kopplung mit dem Verschieber 35 sowie die Anordnung an der Trennwand 11 sind analog zum bisherigen Ausführungsbeispiel und es wird auf die diesbezügliche Erläuterung verwiesen. Wie sowohl in Fig. 9 als auch bereits in den Darstellungen in Fig. 4 bis 8 zu erkennen ist, ist das Koppelelement 41 auch in einer Führungskulisse 49 in der Blende 20 geführt und greift von dort in die Koppelaufnahme 42 ein.

In Fig. 10 ist in einer vergrößerten Darstellung die Ausgestaltung des Bedienelements 13 gemäß Fig. 8 und Fig. 9 gezeigt.

In Fig. 11 ist in einer Draufsicht das Ausführungsbeispiel gemäß Fig. 8 bis Fig. 10 gezeigt, wobei hier eine erste Endstellung des Bedienelements 13 und somit auch eine erste Endstellung des Anzeigeelements 28 dargestellt ist. Ausgehend davon wird dann durch eine Drehung um die Achse A, die senkrecht zur Figurenebene steht, im Uhrzeigersinn in der Darstellung gemäß Fig. 12 die zweite Endstellung des Bedienelements 13 gezeigt. Durch die mechanische Kopplung mit dem Bedienelement 13 ist auch das Anzeigeelement 28 in horizontaler Richtung und somit geradlinig in die gegenüberliegende andere Endstellung verschoben.

In Fig. 13 ist darüber hinaus in transparenter Draufsicht die in Fig. 8 erläuterte Zwischenstellung zwischen den Endstellungen, wie sie in Fig. 11 und Fig. 12 dargestellt sind, gezeigt.

### Bezugszeichenliste

- 1: Haushaltskältegerät
- 2: Korpus
- 3: Innenbehälter
- 3a: vertikale Seitenwand
- 3b: vertikale Seitenwand
- 4: Kühlraum
- 5: Gefrierraum
- 6: Tür
- 7: Gefrierraumtür
- 8: Frischhaltebehälter
- 9: Deckel
- 10: Abdeckung
- 11: Trennwand
- 12: Lagerungsvorrichtung
- 13: Bedienelement
- 14: Grundteil
- 15: Schublade
- 16: Podest
- 17: Frontrand
- 18: Oberflächenbereich
- 19: Oberseite
- 20: Blende
- 21: Oberseite
- 22: Oberseite
- 23: Frontseite
- 24: Anzeigeeinheit
- 25: Objekt
- 26: Objekt
- 27: Objekt
- 28: Anzeigeelement
- 28a: Markierung
- 28b: Markierung
- 28c: Markierung
- 28d: Markierung
- 28': Anzeigeelement
- 29: Grundkörper
- 30: Hohlraum
- 31: Arretierelement
- 32: Koppelelement
- 33: Verbindungsteil
- 34: Aufnahme
- 35: Verschieber
- 36: Deckel
- 37: Führungsbahn
- 38: Führungsabschnitt
- 39: Führungsabschnitt
- 40: Führungsabschnitt
- 41: Koppelelement
- 42: Koppelaufnahme
- 43: Führungskulisse
- 44: Ende
- 45: Ende
- 46: Randkontur
- 47: Ausbuchtung
- 48: Ausbuchtung
- 49: Aussparung
- 50: Aussparung
- 51: Aussparung
- 52: Distanzsteg
- 53: Distanzsteg
- 54: Ende
- 55: Ende
- 56: Trennsteg
- 57: Arretierelement
- 58: Ausbuchtung
- A: Achse
- α: Winkel

## Patentansprüche

1. Haushaltskältegerät (1) mit einem Innenraum (4, 5) zur Aufnahme von Lebensmitteln, der durch Wände eines Innenbehälters (3) begrenzt ist, und mit einem im Innenraum (4, 5) angeordneten Frischhaltebehälter (8) für Lebensmittel, der durch einen Deckel (9) verschließbar ist, und mit einer Lagerungsvorrichtung (12), mit welcher der Deckel (9) zum Öffnen und Schließen des Frischhaltebehälters (8) im Innenraum (4, 5) anhebbar und absenkbar gelagert ist, und mit einem Bedienelement (13) mit welchem der Deckel (9) betätigbar ist, **dadurch gekennzeichnet, dass** das Haushaltskältegerät (1) eine Anzeigeeinheit (24) zur symbolischen Anzeige eines Feuchtegehalts in dem Frischhaltebehälter (8) aufweist, und ein Anzeigeelement (28, 28') der Anzeigeeinheit (24) mit dem Bedienelement (13) mechanisch gekoppelt ist und abhängig von der Bewegung des Bedienelements (13) zur Feuchtegehaltanzeige positionell bewegbar ist.

2. Haushaltskältegerät (1) nach Anspruch 1, **dadurch gekennzeichnet, dass** die Anzeigeeinheit (24) eine Mehrzahl von separaten Objekten (25, 26, 27) aufweist, und jedes Objekt (25, 26, 27) einen anderen Feuchtegehalt symbolisiert, wobei das zur momentanen Verdeutlichung des Feuchtegehalts aktive Objekt (25, 26, 27) durch das Anzeigeelement (28, 28') farblich individuell gekennzeichnet ist.

3. Haushaltskältegerät (1) nach Anspruch 2, **dadurch gekennzeichnet, dass** eine Änderung der farblichen Kennzeichnung an die Betätigung des Bedienelements (13) und der damit einhergehenden Verstellung des Deckels (9) gekoppelt ist, insbesondere gleichzeitig mit der Verstellung des Deckels (9) einhergehend ist.

4. Haushaltskältegerät (1) nach einem der vorhergehenden Ansprüche, **dadurch gekennzeichnet, dass** das Anzeigeelement (28, 28') zur farblichen Unterlegung eines einen Feuchtegehalt symbolisierenden Objekts (25, 26, 27) ausgebildet ist.

5. Haushaltskältegerät (1) nach einem der vorhergehenden Ansprüche, **dadurch gekennzeichnet, dass** das Anzeigelement (28, 28') ein verschiebbarer plattenartiger Streifen ist.

6. Haushaltskältegerät (1) nach einem der vorhergehenden Ansprüche, **dadurch gekennzeichnet, dass** das Anzeigelement (28, 28') ein Koppelaufnahme (42) aufweist, in welche ein Koppelelement (41) des Bedienelements (13) eingreift.

7. Haushaltskältegerät (1) nach Anspruch 6, **dadurch gekennzeichnet, dass** das Koppelelement (41) ein Stift ist, der in eine als Führungskulisse ausgebildete Koppelaufnahme (42) eingreift.

8. Haushaltskältegerät (1) nach einem der vorhergehenden Ansprüche, **dadurch gekennzeichnet, dass** es eine Trennwand (11) aufweist, die direkt oberhalb dem Deckel (9) in dem Innenraum (3) angeordnet ist und an welchem das Bedienelement (13) angeordnet ist.

9. Haushaltskältegerät (1) nach Anspruch 8, **dadurch gekennzeichnet, dass** die Trennwand (11) an einer dem Deckel (9) abgewandten Oberseite (19) die Anzeigeeinheit (24) zur Anzeige des Feuchtegehalts in dem Frischhaltebehälter (8) aufweist.

10. Haushaltskältegerät (1) nach Anspruch 9, **dadurch gekennzeichnet, dass** die Oberseite (19) uneben ausgebildet ist und die Anzeigeeinheit (24) in einem schräg nach oben und hinten orientierten Oberflächenbereich (18) der Oberseite (19) angeordnet ist.

11. Haushaltskältegerät (1) nach Anspruch 10, **dadurch gekennzeichnet, dass** der Oberflächenbereich (18) gegenüber einem Frontrand (17) der Trennwand (11) nach hinten zurückversetzt angeordnet ist und sich parallel zum Frontrand (17) erstreckt.

12. Haushaltskältegerät (1) nach einem der Ansprüche 4 bis 8, **dadurch gekennzeichnet, dass** das Bedienelement (13) in einem Flächenbereich der Oberseite (22) zwischen dem Oberflächenbereich (18) und dem Frontrand (17) angeordnet ist.

13. Haushaltskältegerät (1) nach einem der vorhergehenden Ansprüche, **dadurch gekennzeichnet, dass** das Bedienelement (13) zur Betätigung des Deckels (9) auf einem Betätigungsweg betätigbar ist und in zumindest drei verschiedenen Stellungen entlang des Betätigungswegs arretierbar ist, so dass der Deckel (9) abhängig von einer Stellung des Bedienelements (13) in einer ersten geschlossenen Stellung, in einer zweiten vollständig geöffneten Stellung oder in einer Zwischenstellung positionierbar ist.

14. Haushaltskältegerät (1) nach Anspruch 13, **dadurch gekennzeichnet, dass** der Betätigungsweg des Bedienelements (13) eine Drehbewegung ist.

## Claims

1. Household refrigeration appliance (1) with an interior (4, 5) for receiving food, which is bounded by walls of an inner container (3), and with a freshness-preserving container (8) for food which is arranged in the interior (4, 5) and which can be closed by a cover (9), and with a storage apparatus (12), with which the cover (9) is mounted so as to be able to raise and lower in order to open and close the freshness-preserving container (8) in the interior (4, 5), and with an operating element (13) with which the cover (9) can be actuated, **characterised in that** the household refrigeration appliance (1) has a display unit (24) for symbolically displaying a moisture content in the freshness-preserving container (8), and a display element (28, 28') of the display unit (24) is mechanically coupled to the operating element (13) and can be moved in terms of its position as a function of the movement of the operating element (13) with respect to the moisture content display.

2. Household refrigeration appliance (1) according to claim 1, **characterised in that** the display unit (24) has a plurality of separate objects (25, 26, 27), and each object (25, 26, 27) symbolises another moisture content, wherein the object (25, 26, 27) which is active for the current illustration of the moisture content by means of the display element (28, 28') is individually colour-coded.

3. Household refrigeration appliance (1) according to claim 2, **characterised in that** a change in the colour-coding is coupled to the actuation of the operating element (13) and the associated movement of the cover (9), in particular occurs at the same time as the movement of the cover (9).

4. Household refrigeration appliance (1) according to one of the preceding claims, **characterised in that** the display element (28, 28') is embodied to highlight, using colour, an object (25, 26, 27) which symbolizes a moisture content.

5. Household refrigeration appliance (1) according to one of the preceding claims, **characterised in that** the display element (28, 28') is a displaceable plate-shaped strip.

6. Household refrigeration appliance (1) according to one of the preceding claims, **characterised in that** the display element (28, 28') has a coupling receptacle (42), into which a coupling element (41) of the operating element (13) engages.

7. Household refrigeration appliance (1) according to claim 6, **characterised in that** the coupling element (41) is a pin, which engages in a coupling receptacle (42) embodied as a guide link.

8. Household refrigeration appliance (1) according to one of the preceding claims, **characterised in that** it has a separating wall (11), which is arranged directly above the cover (9) in the interior (3) and on which the operating element (13) is arranged.

9. Household refrigeration appliance (1) according to claim 8, **characterised in that**, on a top side (19) facing away from the cover (9), the separating wall (11) has the display unit (24) for displaying the moisture content in the freshness-preserving container (8).

10. Household refrigeration appliance (1) according to claim 9, **characterised in that** the top side (19) is embodied to be uneven and the display unit (24) is arranged in a surface region (18) of the top side (19) which is oriented obliquely upwards and rearwards.

11. Household refrigeration appliance (1) according to claim 10, **characterised in that** the surface area (18) is arranged rearwardly offset with respect to a front edge (17) of the separating wall (11) and extends parallel to the front edge (17).

12. Household refrigeration appliance (1) according to one of claims 4 to 8, **characterised in that** the operating element (13) is arranged in an area of the top side (22) between the surface area (18) and the front edge (17).

13. Household refrigeration appliance (1) according to one of the preceding claims, **characterised in that** the operating element (13) for actuating the cover (9) can be actuated on an actuation path, and can be stopped along the actuation path in at least three different positions so that as a function of a position of the operating element (13) the cover (9) can be positioned in a first closed position, in a second completely opened position or in an intermediate position.

14. Household refrigeration appliance (1) according to claim 13, **characterised in that** the actuation path of the operating element (13) is a rotational movement.

## Revendications

1. Appareil frigorifique ménager (1) avec un espace intérieur (4, 5) pour l'accueil de denrées alimentaires, lequel est délimité par les parois d'un contenant intérieur (3), et avec un contenant fraîcheur (8) pour denrées alimentaires disposé dans l'espace intérieur (4, 5), obturable par un couvercle (9), et avec un dispositif de logement (12) avec lequel le couvercle (9) pour ouvrir et fermer le contenant fraîcheur (8) dans l'espace intérieur (4, 5) est logé de façon à pourvoir être levé et abaissé, et avec un élément de commande (13) avec lequel le couvercle (9) est actionnable, **caractérisé en ce que** l'appareil frigorifique ménager (1) présente une unité d'affichage (24) pour l'affichage symbolique d'une teneur en humidité dans le contenant fraîcheur (8), et un élément d'affichage (28, 28') de l'unité d'affichage (24) est couplé mécaniquement à l'élément de commande (13) et déplaçable en fonction du déplacement de l'élément de commande (13) par rapport à l'affichage de la teneur en humidité.

2. Appareil frigorifique ménager (1) selon la revendication 1, **caractérisé en ce que** l'unité d'affichage (24) présente une pluralité d'objets distincts (25, 26, 27), et chaque objet (25, 26, 27) symbolise une autre teneur en humidité, dans lequel l'objet actif (25, 26, 27) pour l'explicitation momentanée de la teneur en humidité revêt une couleur individuelle conférée par l'élément d'affichage (28, 28').

3. Appareil frigorifique ménager (1) selon la revendication 2, **caractérisé en ce qu'**une modification de la couleur conférée est couplée à l'actionnement de l'élément de commande (13) et au déplacement du couvercle (9) dont il s'accompagne et accompagne en particulier de façon concomitante le déplacement du couvercle (9).

4. Appareil frigorifique ménager (1) selon l'une des revendications précédentes, **caractérisé en ce que** l'élément d'affichage (28, 28') est exécuté pour la mise en exergue colorée d'un objet (25, 26, 27) symbolisant une teneur en humidité.

5. Appareil frigorifique ménager (1) selon l'une des revendications précédentes, **caractérisé en ce que** l'élément d'affichage (28, 28') est une bande déplaçable en forme de plaque.

6. Appareil frigorifique ménager (1) selon l'une des revendications précédentes, **caractérisé en ce que** l'élément d'affichage (28, 28') présente un logement couplé (42) dans lequel un élément couplé (41) de l'élément de commande (13) s'engrène.

7. Appareil frigorifique ménager (1) selon la revendication 6, **caractérisé en ce que** l'élément couplé (41) est une goupille qui s'engrène dans un logement couplé (42) exécuté sous la forme d'une coulisse de guidage.

8. Appareil frigorifique ménager (1) selon l'une des revendications précédentes, **caractérisé en ce qu'**il présente une paroi de séparation (11) disposée directement au-dessus du couvercle (9) dans l'espace intérieur (3) et sur laquelle l'élément de commande (13) est disposé.

9. Appareil frigorifique ménager (1) selon la revendication 8, **caractérisé en ce que** la paroi de séparation (11) présente en un côté supérieur (19) éloigné du couvercle l'unité d'affichage (24) pour l'affichage de la teneur en humidité dans le contenant fraîcheur (8).

10. Appareil frigorifique ménager (1) selon la revendication 9, **caractérisé en ce que** le côté supérieur (19) est exécuté de façon inégale et l'unité d'affichage (24) est disposée dans une zone de surface (18) du côté supérieur (19) orientée en biais vers le haut et vers l'arrière.

11. Appareil frigorifique ménager (1) selon la revendication 10, **caractérisé en ce que** la zone de surface (18) est disposée en décalage vers l'arrière par rapport à un bord avant (17) de la paroi de séparation (11) et s'étend parallèlement au bord avant (17).

12. Appareil frigorifique ménager (1) selon l'une des revendications 4 à 8, **caractérisé en ce que** l'élément de commande (13) est disposé dans une zone de surface du côté supérieur (22) entre la zone de surface (18) et le bord avant (17).

13. Appareil frigorifique ménager (1) selon l'une des revendications précédentes, **caractérisé en ce que** l'élément de commande (13) pour l'actionnement du couvercle (9) est actionnable sur une course d'actionnement et au moins trois positions différentes sont déterminables le long de la course d'actionnement, de sorte que le couvercle (9) est positionnable en fonction d'une position de l'élément de commande (13) dans une première position fermée, dans une deuxième position intégralement ouverte ou dans une position intermédiaire.

14. Appareil frigorifique ménager (1) selon la revendication 13, **caractérisé en ce que** la voie d'actionnement de l'élément de commande (13) est un mouvement rotatif.
